# FASCICULE DE BREVET EUROPEEN

(11) **EP 1 574 441 B1**
(45) Date de publication et mention de la délivrance du brevet: **23.01.2008**
(21) Numéro de dépôt: 04292943.0
(22) Date de dépôt: 10.12.2004
(51) Int. Cl.: B65D 5/50

(54) **Fourreau en un matériau semi-rigide pour la protection et le calage d'un objet oblong à l'intérieur d'un conditionnement**
Hülse aus halbsteifem Material zum Schützen und Festlegen eines länglichen Gegenstandes in einer Verpackung
Sleeve of semi rigid material for protecting and locating an oblong article inside a package

(30) Priorité: 08.03.2004 FR 0402398
(43) Date de publication de la demande: 14.09.2005
(73) Titulaire: Smurfit Kappa France SAS, 94160 Saint-Mande (FR)
(72) Inventeur: Ferrari, Hubert, 75012 Paris (FR)
(74) Mandataire: Roger, Walter

(56) Documents cités:
- FR-A- 2 719 563
- GB-A- 338 271

## Description

La présente invention concerne un fourreau en un matériau semi-rigide tel que le carton ou le carton ondulé pour la protection et le calage d'un objet oblong, notamment d'une bouteille, à l'intérieur d'un conditionnement. L'invention concerne également un flan prédécoupé et refoulé, en un matériau semi-rigide, pour la réalisation de ce fourreau.

Il est fréquent de loger dans un conditionnement en carton, en carton ondulé ou similaire, une unique bouteille, qui est ensuite acheminée dans ce conditionnement jusqu'à son destinataire ou jusqu'à un lieu d'exposition en vente.

En cours de transport et de manutention, la bouteille doit être protégée contre les chocs extérieurs que reçoit l'emballage. Elle doit, en outre, être parfaitement calée à l'intérieur de celui-ci.

En vue de répondre à ces exigences, la Demanderesse a déjà proposé, dans sa demande de brevet français FR-A-2 719 563, un dispositif en un matériau semi-rigide, tel que le carton ou le carton ondulé, pour la protection et le calage d'une bouteille à l'intérieur d'un conditionnement, ce dispositif comprenant quatre panneaux sensiblement rectangulaires, attenants entre eux par des refoulages longitudinaux sensiblement parallèles, de manière à pouvoir être repliés autour de la bouteille, en contact avec celle-ci, pour former un fourreau de protection de cette bouteille, ce dispositif étant caractérisé en ce qu'il comporte, à chaque extrémité de chacun desdits panneaux, un premier volet attenant au panneau associé par au moins une ligne de pliage transversale sensiblement perpendiculaire aux lignes de pliage longitudinales, ce premier volet pouvant être ainsi rabattu contre la face externe du panneau attenant non tournée vers la bouteille, pour former une surépaisseur à l'extérieur de ce panneau et éviter ainsi un contact direct entre ce panneau et le conditionnement.

En prévoyant un volet articulé à chaque extrémité des panneaux du dispositif et en le repliant contre la face externe de ce panneau, c'est-à-dire contre la face non tournée vers la bouteille logée dans le fourreau constitué par ces panneaux, on cale ainsi parfaitement la bouteille et son fourreau dans le conditionnement associé et l'on évite toute transmission directe à la bouteille ou aux panneaux en contact avec elle des chocs reçus par le conditionnement durant les opérations de transport ou de manutention.

Dans ce dispositif, les volets disposés aux extrémités des panneaux peuvent être attenants entre eux latéralement par des lignes de pliage disposées dans le prolongement de celles par lesquelles les panneaux sont attenants entre eux.

Dans une forme de réalisation préférée décrite dans FR-A-2 719 563, le premier volet attenant à chacune des extrémités des panneaux est prolongé par un second volet, attenant à ce premier volet par au moins une ligne de pliage perpendiculaire aux lignes de pliage longitudinales entre panneaux, de manière à pouvoir être replié et pincé entre le premier volet associé et la face externe du panneau correspondant.

Dans cette forme de réalisation, on accroît ainsi la surépaisseur constituée par les deux volets superposés, à chaque extrémité des panneaux, avec pour conséquence un meilleur calage du fourreau constitué par ces panneaux et une meilleure protection de la bouteille logée dans ce fourreau.

Les seconds volets peuvent être attenants latéralement entre eux par des lignes de pliage disposées dans le prolongement de celles par lesquelles les panneaux sont attenants entre eux, tandis que, pour faciliter la mise en forme du dispositif, une découpe peut avantageusement séparer latéralement les premiers volets contigus.

En poursuivant ses études sur ce type de fourreau, la Demanderesse lui a ensuite apporté divers perfectionnements, visant notamment à :
- verrouiller le fourreau en position montée, alors que le fourreau précédemment décrit est dépourvu de tout moyen de verrouillage ;
- ménager à une extrémité du fourreau un moyen apte à s'opposer au passage de la bouteille qu'il contient, lorsque ce fourreau est manipulé en position verticale, pour être introduit verticalement dans un conditionnement ouvert vers le haut, alors que le fourreau précédemment décrit était disposé à l'horizontale dans son conditionnement.

A cet effet, dans sa demande de brevet français N°03.13231, déposée le 12 Novembre 2003 et non publiée à la date de dépôt de la présente demande, elle a décrit un fourreau du type général décrit ci-dessus, destiné à envelopper un objet oblong tel qu'une bouteille, ce fourreau étant caractérisé en ce qu'il comprend un moyen de verrouillage en position montée faisant corps avec au moins l'un desdits panneaux.

Ce moyen de verrouillage peut être de tout type connu en soi, mais, dans une forme de réalisation particulièrement simple, au moins une patte est découpée dans un premier panneau du fourreau comportant un bord longitudinal libre, tandis que, dans un panneau contigu au précédent et comportant également un bord longitudinal libre, est ménagée au moins une découpe destinée à recevoir la patte du premier panneau repliée vers l'intérieur du fourreau contre la face du panneau auquel elle est attenante, la forme et les dimensions de la découpe étant telles que la patte associée ne puisse y être engagée qu'après avoir été gauchie ou autrement déformée, la patte reprenant ensuite sa forme initiale du fait de l'élasticité relative du carton, pour être ainsi verrouillée en position par la découpe.

La patte et la découpe peuvent avoir par exemple la forme générale d'un **T**, et la patte peut notamment être articulée sur le panneau dont elle est issue par un refoulage parallèle à ceux par lesquels les panneaux sont articulés entre eux.

Ce mode de verrouillage est particulièrement avantageux, puisque la patte et la découpe destinée à la recevoir sont ménagées dans des panneaux du fourreau et ne consomment donc aucune quantité additionnelle de matériau semi-rigide.

En outre, la patte peut être déformée manuellement pour être introduite dans la découpe et le verrouillage du fourreau est donc particulièrement facile à mettre en oeuvre.

La présente invention concerne un fourreau du même type général, mais équipé de volets aptes à obturer les extrémités du fourreau correspondant au fond et au col de la bouteille.

L'invention vise également à prévoir dans l'un de ces volets un moyen de calage en position du col de la bouteille.

L'invention vise enfin à proposer un fourreau de ce type apte à s'adapter à des bouteilles dont le corps et/ou le col ont des diamètres différents.

A cet effet, l'invention a pour objet un fourreau en un matériau semi-rigide tel que le carton ou le carton ondulé du type général décrit ci-dessus, pour la protection et le calage d'un objet oblong, notamment d'une bouteille, à l'intérieur d'un conditionnement, caractérisé en ce qu'il comporte un cinquième panneau attenant à l'un des quatre autres panneaux par une ligne de pliage parallèle à celles par lesquelles ces panneaux sont articulés entre eux, ce cinquième panneau venant s'appliquer contre la face interne de l'un des quatre panneaux disposé perpendiculairement à celui auquel ce cinquième panneau est attenant, ce cinquième panneau comportant :
- à une extrémité correspondant au fond de l'objet oblong à conditionner dans le fourreau, un troisième volet articulé par une ligne de pliage transversale sur ce cinquième panneau et redressé perpendiculairement à celui-ci, afin d'obturer transversalement l'extrémité correspondante du fourreau, un moyen usuel de verrouillage étant prévu pour maintenir ce troisième volet en position redressée ;
- à l'autre extrémité de ce cinquième panneau un quatrième volet articulé sur celui-ci par une ligne de pliage transversale et redressé perpendiculairement au panneau attenant à l'intérieur du fourreau, ce quatrième volet comportant une découpe ou des amorces d'une découpe destinée à recevoir une partie en saillie de l'objet oblong conditionné, notamment le col d'une bouteille, un cinquième volet articulé sur le précédent par une ligne de pliage étant appliqué contre la face interne du panneau opposé au cinquième panneau.

En variante, le volet destiné à être appliqué contre la face interne du panneau opposé au cinquième panneau peut comporter un refoulage transversal, permettant de redresser l'extrémité de ce volet perpendiculairement aux différents panneaux, de manière à obturer l'extrémité correspondante du fourreau.

Pour maintenir en position le troisième volet obturant transversalement le fourreau à une extrémité, on peut prévoir un volet supplémentaire ou sixième volet articulé sur celui-ci par une ligne de pliage transversale et venant s'appliquer contre la face interne du panneau opposé. Dans ce volet supplémentaire peuvent être ménagées une ou des coupes rejoignant la ligne de pliage par laquelle il est articulé sur le volet attenant, cette ligne de pliage pouvant aussi comporter une ligne de coupe afin de permettre à ce volet de se déformer, pour s'adapter au diamètre du fond de l'objet oblong conditionné.

A l'extrémité opposée du fourreau, le cinquième volet attenant à celui dans lequel est ménagée une découpe et qui est appliqué contre la face interne d'un panneau opposé du fourreau pourra avantageusement être bloqué en position par une languette faisant saillie perpendiculairement à partir de ce panneau vers l'intérieur du fourreau.

Pour maintenir le fourreau en position assemblée, un organe de verrouillage, notamment une languette, peut avantageusement être découpé dans le panneau contre une face interne duquel est appliqué le cinquième panneau et être articulé sur celui dont il est issu par une ligne de pliage parallèle à celles par lesquelles les panneaux sont articulés entre eux, de manière à pouvoir être replié vers l'intérieur du fourreau à travers une découpe ménagée dans le cinquième panneau et à être engagé après gauchissement ou pliage dans une découpe de dimensions plus faibles ménagée dans le panneau attenant au cinquième panneau, pour faire saillie vers l'extérieur du fourreau.

Le flan prédécoupé et refoulé en un matériau semi-rigide tel que le carton ou le carton ondulé dont est issu le fourreau conforme à l'invention constitue un autre objet de cette invention.

D'autres caractéristiques et avantages de l'invention ressortiront de la description qui va suivre d'une forme de réalisation de celle-ci. Dans cette description, on se référera aux dessins annexés, sur lesquels :
La figure 1 est une vue en plan du flan de carton ondulé prédécoupé et refoulé dont est issue cette forme de réalisation du fourreau conforme à l'invention ;
Les figures 2 à 6 sont des vues en perspective illustrant différentes phases successives de mise en forme et d'assemblage du fourreau à partir du flan de la figure 1 ;
La figure 7 est une vue en perspective du fourreau ainsi réalisé ;
La figure 8 est une vue en perspective illustrant la mise en place d'un fourreau conforme à l'invention dans un conditionnement ;
Les figures 9 et 10 sont des vues équivalentes aux figures 1 et 2 d'une variante, respectivement, du flan de départ et du fourreau conforme à l'invention, dans une seconde forme de réalisation.

Comme décrit dans la technique antérieure évoquée ci-dessus, le flan de carton ondulé représenté sur la figure 1 comprend quatre panneaux rectangulaires identiques, 1, articulés entre eux suivant leurs bords longitudinaux par des refoulages parallèles 2, permettant de replier l'ensemble des panneaux 1 perpendiculairement les uns aux autres autour d'une bouteille non représentée.

A chaque extrémité des panneaux est monté pivotant un premier volet 3, autour de deux refoulages parallèles 4a, 4b, perpendiculaires aux refoulages 2. On pourrait utiliser un unique refoulage, mais, en en utilisant deux, séparés par une étroite bande, il est possible, de façon connue en soi, de tenir compte de l'épaisseur du carton ondulé.

De façon analogue, les premiers volets 3 se prolongent par un second volet 6, articulé sur le précédent par deux refoulages parallèles 7a, 7b, perpendiculaires aux lignes 2 et séparés par une étroite bande.

Comme on le voit sur la figure 1, les seconds volets 6 sont repliés contre les premiers volets 3 associés, les volets 3 étant ensuite rabattus contre la face des panneaux 1 non tournée vers l'intérieur du fourreau formé par ces panneaux, pour pincer ainsi les volets 6 entre les volets 3 et les panneaux 1. Les volets 6 ainsi repliés associés à un panneau 1 sont articulés sur les volets 6 contigus et ils se maintiennent ainsi mutuellement en position, du fait de l'élasticité du carton ondulé, sans aucun système de verrouillage.

Dans la forme de réalisation représentée, les volets 6 sont de préférence articulés entre eux par des lignes de pliage disposées dans le prolongement des refoulages 2, tandis que les volets 3 contigus sont séparés par des découpes 8, destinées à faciliter le pliage des volets.

Conformément à l'invention, un cinquième panneau 9 est articulé sur l'un des panneaux 1 par une ligne de pliage 10 parallèle aux refoulages 2 et est redressé perpendiculairement à ce panneau 1 pour venir s'appliquer contre la face interne d'un panneau 1 contigu au précédent, en position montée du fourreau.

Sur ce panneau 9, un volet 11 est articulé par une ligne de pliage transversale perpendiculaire aux refoulages 2 et 10 et disposée sensiblement au niveau des lignes 4a, 4b, ce volet 11 ayant des dimensions telles qu'après avoir été redressé perpendiculairement au panneau 9, il obture au moins partiellement le fourreau au niveau du fond de la bouteille destinée à être conditionnée dans ce fourreau.

Sur le volet 11, un volet 12 est articulé par une ligne de pliage transversale, c'est-à-dire perpendiculaire aux refoulages 2, ce volet 12 étant destiné à être engagé dans le fourreau par l'extrémité correspondante de celui-ci pour venir s'appliquer contre la face interne du panneau 1 opposé au panneau 5, afin de verrouiller le volet 11 en position transversale. Afin de faciliter l'introduction du volet 12 dans le fourreau, il peut être divisé en deux parties 12a, 12b, par une ligne de pliage perpendiculaire aux refoulages 2.

Comme on le voit sur la figure 1, la partie 12a peut comporter une ligne de coupe 13 parallèle aux refoulages 2, tandis qu'une ligne de coupe 14 est ménagée dans la portion centrale du refoulage par lequel le volet 11 et la partie 12a sont articulés entre eux. Des refoulages disposés obliquement réunissent en outre les extrémités des lignes de coupe 13 et 14, tout ceci pour offrir au volet 12a une possibilité de déformation en vue de s'adapter à des fonds de bouteilles de diamètres différents.

A l'autre extrémité du panneau 9, un volet 15 comportant une découpe 16 destinée à recevoir le col de la bouteille conditionnée dans le fourreau est articulé par une ligne de pliage perpendiculaire aux refoulages 2, permettant de redresser le volet 15 transversalement à l'intérieur du fourreau.

Un volet 17, articulé sur le volet 15 par une ligne de pliage perpendiculaire aux refoulages 2, vient s'appliquer à l'intérieur du fourreau contre la face interne du panneau 1 opposé au panneau 9, en vue de verrouiller le volet 15 en position perpendiculaire au panneau 9. Ce volet vient lui-même en butée contre une languette 18 faisant saillie vers l'intérieur du fourreau à partir du panneau 1 opposé au panneau 9. On pourrait, bien entendu, utiliser un autre moyen de blocage du volet 17, issu de celui-ci ou du panneau 1 opposé au panneau 9, pour le maintenir en position redressée.

On notera que des lignes de coupe partant de la découpe 6 et divergeant vers l'extérieur de celle-ci lui permettent de s'adapter à des cols de bouteille de diamètres différents.

Comme représenté, le volet 17 peut comporter éventuellement une ligne de pliage transversale 26, délimitant à son extrémité une partie de dimensions sensiblement égales à celles de la section interne du fourreau, de manière à pouvoir redresser cette partie d'extrémité perpendiculairement à la partie du volet 17 appliquée contre le volet 1, pour obturer l'extrémité correspondante du fourreau. La partie du volet 17 obturant le fourreau pourra être verrouillé par tout moyen connu dans la technique, par exemple par une languette du même type que la languette 18 , faisant saillie vers l'intérieur du fourreau à partir du panneau 1 opposé à celui contre lequel est appliqué le panneau 9 et sous laquelle viendra s'engager l'extrémité libre de la partie d'extrémité repliée du volet 17.

Une bande d'arrachage 20 (voir figure 1) peut éventuellement s'étendre transversalement sur les panneaux 1.

Pour verrouiller le fourreau en position montée, une patte 21, ici en forme de T, est découpée dans le panneau 1 contre lequel est appliqué le panneau 9 et articulée sur ce panneau 1 par une ligne de pliage parallèle aux refoulages 2, de manière à pouvoir être repliée vers l'intérieur du fourreau à travers une découpe 22 ménagée en position correspondante dans le panneau 9. Cette patte 21 est ensuite engagée par pliage ou en la gauchissant dans une découpe 23 de plus petites dimensions, pour faire saillie vers l'extérieur du fourreau et être ainsi verrouillée en position.

La mise en forme du fourreau va maintenant être exposée brièvement en référence aux figures 2 à 7.

Les volets 6 attenants aux volets 3 sont d'abord repliés contre ces volets 3, qui sont eux mêmes rabattus en direction des panneaux 1.

Les panneaux 1 sont ensuite repliés afin d'être amenés perpendiculairement les uns aux autres, tandis que, simultanément, le panneau 9 est amené contre le panneau 1 contigu auquel il n'est pas attenant, que les volets 11 et 12 sont amenés dans leur position définitive à l'intérieur du fourreau, de même que les volets 15 et 17 (figures 4 à 7).

La patte 21 est ensuite repliée, d'abord vers l'intérieur du fourreau à travers la découpe 22 du panneau 9, puis vers l'extérieur, à travers la découpe 23 du panneau 1 dont elle est issue, pour verrouiller le fourreau en position assemblée (figure 7).

Comme on le voit sur la figure 8, on peut introduire aisément le fourreau 24, maintenu verticalement dans un conditionnement 25 ouvert à sa partie supérieure, dans lequel il vient se loger en position verticale, sans que la bouteille contenue dans ce fourreau risque de s'échapper dans cette position.

Le conditionnement illustré par la figure 8 n'est donné qu'à titre d'exemple et il peut être d'un type absolument quelconque et contenir une unique bouteille logée dans un fourreau conforme à l'invention ou une pluralité de bouteilles logées dans des fourreaux distincts.

Dans la variante de réalisation du fourreau conforme à l'invention illustrée par les figures 9 et 10, sur lesquelles les organes déjà décrits sont désignés par les mêmes chiffres de référence, un organe de verrouillage des volets 3 et 6 en position rabattue contre le panneau 1 associé est prévu.

Cet organe de verrouillage 30 a la forme d'une flèche, dont la tige est articulée par une ligne de pliage, à son extrémité la plus éloignée de la pointe, sur deux panneaux 6 contigus, tandis que la pointe est disposée dans le flan de départ entre les deux volets 3 associés à ces volets 6 et est dirigée vers la découpe 8, qui sépare ces volets 3 et se prolonge entre les panneaux 1 associés.

Lorsque l'on replie les volets 6 et 3 contre les panneaux 1, il est ainsi possible d'engager la pointe de la flèche de l'organe de verrouillage 26 dans la découpe 8 correspondante, en fin de montage du fourreau, en déformant dans ce but les parties latérales de la pointe, qui reprennent ensuite leur forme, du fait de l'élasticité du carton, en verrouillant ainsi les volets 3, 6 en position repliée.

## Revendications

1. Fourreau en un matériau semi-rigide tel que le carton ondulé pour la protection et le calage d'un objet oblong, notamment d'une bouteille, à l'intérieur d'un conditionnement, ce fourreau comprenant quatre panneaux sensiblement rectangulaires (1), attenants entre eux par des refoulages longitudinaux sensiblement parallèles (2), de manière à pouvoir être repliés autour de l'objet oblong, en contact avec celui-ci, ce fourreau comprenant, à chaque extrémité de chacun des panneaux (1), un premier volet (3) attenant au panneau (1) associé par un moins un refoulage transversal (4a, 4b) sensiblement perpendiculaire aux refoulages longitudinaux (2), ce premier volet (3) pouvant être ainsi rabattu contre la face externe du panneau attenant (1) non tournée vers la bouteille, pour former une surépaisseur à l'extérieur de ce panneau et, de préférence, un second volet (6) interposé entre le premier volet (3) et le panneau (1) associés, ce fourreau étant **caractérisé en ce qu'**il comporte un cinquième panneau (9) attenant à l'un des quatre autres panneaux (1) par une ligne de pliage parallèle à celles par lesquelles ces panneaux sont articulés entre eux, ce cinquième panneau (9) venant s'appliquer contre la face interne de l'un des quatre panneaux (1) disposé perpendiculairement à celui auquel ce cinquième panneau est attenant, ce cinquième panneau (9) comportant :
- à une extrémité correspondant au fond de l'objet oblong à conditionner dans le fourreau, un troisième volet (11) articulé par une ligne de pliage transversale sur ce cinquième panneau (9) et redressé perpendiculairement à celui-ci, afin d'obturer transversalement l'extrémité correspondante du fourreau, un moyen usuel de verrouillage étant prévu pour maintenir ce troisième volet en position redressée ;
- à l'autre extrémité de ce cinquième panneau un quatrième volet (15) articulé sur celui-ci par une ligne de pliage transversale et redressé perpendiculairement au panneau (9) attenant, à l'intérieur du fourreau, ce quatrième volet (15) comportant une découpe (16) ou des amorces d'une découpe destinée à recevoir une partie en saillie de l'objet oblong conditionné, notamment le col d'une bouteille, un cinquième volet (17) articulé sur le précédent par une ligne de pliage étant appliqué contre la face interne du panneau (1) opposé au cinquième panneau (9).

2. Fourreau selon la revendication 1, **caractérisé en ce que** sur le troisième volet (11) obturant transversalement le fourreau à une extrémité est articulé par un refoulage transversal un sixième volet (12) qui est appliqué contre la face interne du panneau (1) opposé au panneau (9).

3. Fourreau selon la revendication 2, **caractérisé en ce qu**'une ligne de pliage transversale divise le sixième volet (12) en deux volets (12a, 12b).

4. Fourreau selon la revendication 3, **caractérisé en ce qu**'une première ligne de coupe (13) perpendiculaire à la ligne de pliage divisant le volet (12) en deux parties (12a, 12b) est disposée entre cette ligne de pliage et celle par laquelle le sixième volet (12) est articulé sur le troisième volet (11), cette dernière comportant aussi dans sa partie médiane une deuxième ligne de coupe (14) dont les extrémités sont réunies par des refoulages disposés obliquement à l'extrémité opposée de la première ligne (13), de manière que la partie correspondante (12a) puisse s'adapter en se déformant à des corps d'objets de diamètres différents.

5. Fourreau selon l'une des revendications 1 à 4, **caractérisé en ce que** le cinquième volet (17) attenant à celui (15) qui comporte une découpe (16) dans laquelle peut être engagé le col d'une bouteille est verrouillé dans la position dans laquelle il est appliqué contre la face du panneau (1) opposé au panneau (9) par une languette (18) faisant saillie vers l'intérieur du fourreau à partir de ce panneau (1), contre laquelle le volet (17) vient en butée.

6. Fourreau selon l'une des revendications 1 à 5, **caractérisé en ce que** des lignes de coupe (24) sont ménagées dans le panneau (15) à partir de la découpe (16) et divergent à partir de celle-ci pour permettre à la découpe (16) de s'adapter à des cols de bouteilles de diamètres différents.

7. Fourreau selon l'une des revendications 1 à 6, **caractérisé en ce qu**'une ligne de pliage transversale (26) définit dans le cinquième volet (17) une partie d'extrémité de dimensions sensiblement égales à celles de la section interne du fourreau et apte à être redressée perpendiculairement à la partie du cinquième volet (17) pour obturer l'extrémité correspondante du fourreau.

8. Fourreau selon l'une des revendications 1 à 7, **caractérisé en ce qu**'un organe de verrouillage, notamment une languette (21), est découpé dans le panneau (1) contre une face interne duquel est appliqué le cinquième panneau (9) et est articulé sur ce panneau par une ligne de pliage parallèle à celles par lesquelles les panneaux (1) sont articulés entre eux, de manière à pouvoir être replié vers l'intérieur du fourreau à travers une découpe (22) ménagée dans le cinquième panneau et à être engagé par déformation dans une découpe (23) de dimensions plus faible ménagée dans le panneau (1) attenant au cinquième panneau, pour faire saillie vers l'extérieur du fourreau et reprendre ensuite sa forme initiale, du fait de l'élasticité du matériau semi-rigide, pour verrouiller ainsi le fourreau en position montée.

9. Fourreau selon l'une des revendications 1 à 8, **caractérisé en ce qu**'un organe de verrouillage (30) est articulé par une ligne de pliage sur deux seconds volets (6) contigus, cet organe de verrouillage (30) comportant une extrémité disposée entre les deux premiers volets (3) contigus attenants à ces volets (6) et dirigée vers une découpe (8) qui sépare ces volets (3) et se prolonge entre les panneaux (1) attenants à ceux-ci, cette extrémité de l'organe de verrouillage (6) ayant une forme et des dimensions telles qu'elle puisse être engagée par déformation, lors du pliage des premiers et seconds volets (3, 6), dans la découpe (8) vers laquelle elle est dirigée, pour faire saillie de l'autre côté des panneaux (1) associés, et reprendre ensuite sa forme initiale, du fait de l'élasticité du matériau semi-rigide, en verrouillant ainsi les premiers et seconds volets (3, 6) en position rabattue.

10. Flan prédécoupé et refoulé en un matériau semi-rigide tel que le carton ou le carton ondulé, pour la réalisation d'un fourreau selon la revendication 1, ce flan comprenant quatre panneaux rectangulaires (1) articulés entre eux par des refoulages parallèles (2) suivant leurs bords longitudinaux et comprenant chacun, à chacune de leurs extrémités, un premier volet (3) articulé sur le panneau associé par au moins un refoulage transversal perpendiculaire aux précédents et, de préférence, un second volet (6) articulé sur chaque volet (3) par au moins un refoulage transversal, les refoulages (4a) par lesquels les volets (3) sont articulés sur les panneaux associés étant dans le prolongement les uns des autres, tandis que les refoulages par lesquels les seconds volets (6) sont articulés sur les premiers volets (3) sont également situées dans le prolongement les uns des autres, ce flan étant **caractérisé en ce qu**'un cinquième panneau rectangulaire (9) est articulé par une ligne de pliage parallèle aux refoulages (2) sur un panneau contigu (1), ce cinquième panneau (9) comprenant à une extrémité un troisième volet (11) articulé sur lui par un refoulage transversal, tandis qu'à l'autre extrémité du cinquième panneau (9), un quatrième volet (15) dans lequel est ménagée une découpe (16) est articulé par un refoulage transversal sur le panneau (9), et qu'un cinquième volet (17) est articulé également par un refoulage transversal sur le quatrième volet (15).

11. Flan selon la revendication 10, **caractérisé en ce que** dans le panneau (1) comportant un bord longitudinal libre est découpé un organe de verrouillage, notamment une patte (21), articulé sur ce panneau par un refoulage parallèle à ceux par lesquels les panneaux (1) sont articulés entre eux, tandis que dans le cinquième panneau (9) est ménagée en position correspondante une découpe (22), dont les dimensions permettent le passage de cet organe de verrouillage, et que dans le panneau (1) attenant à ce cinquième panneau (9) est ménagée également en position correspondante une découpe (23) de dimensions telles que l'organe de verrouillage doive être plié ou déformé pour pouvoir y être engagé.

12. Flan selon l'une des revendications 10 et 11, **caractérisé en ce qu'**un organe de verrouillage (30) articulé par une ligne de pliage sur deux seconds volets (6) contigus comporte une extrémité disposée entre les deux premiers volets (3) contigus attenants à ces volets (6) et dirigée vers une découpe (8) séparant ces premiers volets (3) et se prolongeant entre les panneaux (1) attenants à ceux-ci, la forme et les dimensions de l'extrémité de cet organe de verrouillage étant telles que lorsque les premiers et deuxièmes volets (3, 6) sont repliés, cette extrémité ne puisse être engagée que par déformation temporaire dans la découpe (8) associée.

## Claims

1. A sheath made of a semirigid material, such as corrugated cardboard for the protection and packing of a oblong object, in particular a bottle, inside a packaging, this sheath comprising four substantially rectangular panels (1), adjoining one another with substantially parallel longitudinal turned-over portions (2), so that they can be folded about the oblong object in contact therewith, this sheath comprising, at each end of each of the panels (1), a first flap (3) adjoining the associated panel (1) with at least one transverse turned-over portion (4a,4b) substantially perpendicular to the longitudinal turned-over portions (2), it being possible for this first flap (3) to be folded over against the outer surface of the adjoining panel (1) not turned towards the bottle so as to form an increase in thickness on the outside of this panel and, preferably, a second flap (6) interposed between the associated first flap (3) and the associated panel (1), this sheath being **characterised in that** it comprises a fifth panel (9) adjoining one of the four other panels (1) with a folding line parallel thereto, by which these panel are articulated to one another, this fifth panel (9) being applied against the inner surface of one of the four panels (1) disposed perpendicularly to the one which is adjoined by this fifth panel, this fifth panel (9) comprising:
- at one end corresponding to the base of the oblong object to be packaged in the sheath, a third flap (11) articulated by a transverse folding line on this fifth panel (9) and aligned perpendicularly thereto so as to close transversely the corresponding end of the sheath, a conventional locking means being provided to keep this third flap in the aligned position;
- at the other end of this fifth panel a fourth flap (15) articulated thereto by a transverse folding line and aligned perpendicularly to the adjoining panel (9), inside the sheath, this fourth flap (15) comprising a cut-out (16) or openings of a cut-out intended to receive a projecting portion of the packaged oblong object, in particular the neck of a bottle, a fifth flap (17) articulated on the preceding one by a folding line being applied against the inner surface of the panel (1) opposite the fifth panel (9).

2. A sheath according to claim 1, **characterised in that** a sixth flap (12), which is applied against the inner surface of the panel (1) opposite the panel (9), is articulated by a transverse turned-over portion on the third flap (11) transversely closing the sheath at one end.

3. A sheath according to claim 2, **characterised in that** a transverse folding line divides the sixth flap (12) into two flaps (12a,12b).

4. A sheath according to claim 3, **characterised in that** a first cutting line (13), which is perpendicular to the folding line dividing the flap (12) into two parts (12a,12b), is disposed between this folding line and the one which by which the sixth flap (12) is articulated on the third flap (11), this latter line also comprising into central portion a second cutting line (14), the ends of which are joined by turned-over portions disposed obliquely to the opposite end of the first line (13) so that the corresponding part (12a) can be adapted, by being deformed, to the bodies of objects of different diameter.

5. A sheath according to any one of claims 1 to 4, **characterised in that** the fifth flap (17) adjoining the one (15) which includes a cut-out (16), into which the neck of a bottle can be fitted, is locked into the position in which it is applied against the side of the panel (1) opposite the panel (9) by a tab (18) projecting towards the inside of the sheath from this panel (1), against which tab the flap (17) abuts.

6. A sheath according to any one of claims 1 to 5, **characterised in that** cutting lines (24) are provided in the panel (15) starting from the cut-out (16) and diverging from the latter so as to enable the cut-out (16) to be adapted to bottles of different diameter.

7. A sheath according to any one of claims 1 to 6, **characterised in that** the transverse folding line (26) defines in the fifth flap (17) an end portion with dimensions substantially equal to those of the internal section of the sheath and designed to be aligned perpendicularly to the part of the fifth flap (17) so as to close the corresponding end of the sheath.

8. A sheath according to any one of claims 1 to 7, **characterised in that** a locking member, in particular a tab (21), is cut out from the panel (1), against an inner surface of which the fifth panel (9) is applied and is articulated to this panel by a folding line parallel to those by which the panels (1) are articulated on one another, so that it can be folded towards the inside of the sheath through a cut-out (22) provided in the fifth panel and be engaged, by deformation, in a cut-out (23) of smaller size provided in the panel (1) adjoining the fifth panel, so as to project towards the exterior of the sheath and then resume its initial shape, owing to the elasticity of the semirigid material, and thus lock the sheath in the assembled position.

9. A sheath according to any one of claims 1 to 8, **characterised in that** a locking member (30) is articulated by a folding line on two adjacent second flaps (6), this locking member (30) comprising one end disposed between the two adjacent first flaps (3) adjoining these flaps (6) and directed towards a cut-out (8) which separates these flaps (3) and extends between the panels (1) adjoining these latter, this end of the locking member (6) being of a shape and size such that it can be fitted by deformation, during the folding of the first and second flaps (3,6), into the cut-out (8) towards which it is directed so as to project from the other side of the associated panels (1) and then resume its original shape, owing to the elasticity of the semirigid material, thereby locking the first and second flaps (3,6) in the folded-over position.

10. A precut and turned-over blank made of a semirigid material, such as cardboard or corrugated cardboard, for forming a sheath according to claim 1, this blank comprising four substantially rectangular panels (1) which are articulated to one another by parallel turned-over portions (2) along their longitudinal edges and each comprising, at each of their ends, a first flap (3) articulated on the associated panel by at least one transverse turned-over portion perpendicular to the preceding ones and, preferably, a second flap (6) articulated on each flap (3) by at least one transverse turned-over portion, the turned-over portions (4a) by which the flaps (3) are articulated on the associated panel being in extension of one another, while the turned-over portions by which the second flaps (6) are articulated on the first flaps (3) are likewise disposed in extension of one another, this blank being **characterised in that** a fifth rectangular panel (9) is articulated by a folding line parallel to the turned-over portions (2) on an adjacent panel (1), this fifth panel (9) comprising at one end a third flap (11) articulated thereto by a transverse turned-over portion, whereas at the other end of the fifth panel (9) a fourth flap (15), in which a cut-out (16) is provided, is articulated by a transverse turned-over portion to the panel (9), and that a fifth flap (17) is also articulated by a transverse turned-over portion to the fourth flap (15).

11. A blank according to claim 10, **characterised in that** a locking member, in particular a tab (21), is cut out from the panel (1) comprising a free longitudinal edge, which tab is articulated to this panel by a turned-over portion to those by which the panels (1) are articulated to one another, whereas in the fifth panel (9) there is provided in a corresponding position a cut-out (22), the dimensions of which enable this locking member to pass therethrough, and **in that** in the panel (1) adjoining this fifth panel (9) there is provided also in a corresponding position a cut-out (23) which is of dimensions such that the locking member has to be folded or deformed to enable it to be fitted therein.

12. A blank according to either one of claims 10 and 11, **characterised in that** a locking member (30) articulated by a folding line on two adjacent second flaps (6) comprise an end disposed between the two adjacent first flaps (3) adjoining these flaps (6) and directed towards a cut-out (8) separating these first flaps (3) and extending between the panels (1) adjoining these latter, the shape and size of the end of this locking member being such that when the first and second flaps (3,6) are folded, this end can only be fitted, by temporary deformation, into the associated cut-out (8).

## Patentansprüche

1. Hülse aus halbsteifem Material wie Wellpappe zum Schützen und Festlegen eines länglichen Gegenstandes, insbesondere einer Flasche, in einer Verpackung, wobei
die Hülse vier im Wesentlichen rechteckige Panele (1) enthält, die über im Wesentlichen parallele Längsknickstellen (2) aneinandergrenzen, so dass sie um den länglichen Gegenstand in Kontakt mit diesem gefaltet werden können,
die Hülse an jedem Ende jedes dieser Panele enthält:
eine erste Klappe (3), die über zumindest eine Querknickstelle (4a, 4b), die im Wesentlichen senkrecht zu den Längsknickstellen (2) ist, an das entsprechende Panel (1) angrenzt, so dass die erste Klappe (3) gegen die Außenfläche des angrenzenden Panels geklappt werden kann, die nicht der Flasche zugewandt ist, um außen an diesem Panel eine Verdickung zu bilden, und
vorzugsweise eine zweite Klappe (6), die zwischen die erste Klappe (3) und das entsprechende Panel (1) eingesetzt ist,
wobei die Hülse **dadurch gekennzeichnet ist, dass**
sie ein fünftes Panel (9) enthält, das an eines der vier anderen Panele (1) über eine Faltlinie angrenzt, die parallel zu denjenigen ist, über die die Panele gelenkig miteinander verbunden sind,
wobei das fünfte Panel(9) gegen die Innenfläche eines der vier anderen Panele (1) zu liegen kommt, die senkrecht zu derjenigen angeordnet ist, and die das fünfte Panel angrenzt,
wobei das fünfte Panel (9) enthält:
an einem Ende, das dem Boden des in der Hülse zu verpackenden länglichen Gegenstands entspricht, eine dritte Klappe (11), die über eine Querfaltlinie gelenkig mit dem fünften Panel (9) verbunden ist und senkrecht zu diesem aufgerichtet ist, um das entsprechende Ende der Hülse quer zu verschließen, wobei ein übliches Verriegelungsmittel vorgesehen ist, um diese dritte Klappe in der aufgerichteten Stellung zu halten,
an dem anderen Ende des fünften Panels eine vierte Klappe (15), die über eine Querfaltlinie gelenkig mit ihm verbunden ist und senkrecht zu dem angrenzenden Panel (9) im Inneren der Hülse aufgerichtet ist, wobei die Klappe (15) eine Aussparung (16) oder Ansätze einer Aussparung aufweist, die dazu bestimmt ist, einen vorspringenden Abschnitt des verpackten länglichen Gegenstandes aufzunehmen, insbesondere den Hals einer Flasche, wobei eine fünfte Klappe (17), die mit der vorigen über eine Faltlinie gelenkig verbunden ist, gegen die Innenfläche des Panels (1) anliegt, das dem fünften Panel (9) gegenüberliegt.

2. Hülse nach Anspruch 1, **dadurch gekennzeichnet, dass** mit der dritten Klappe (11), die die Hülse an einem Ende quer verschließt, über eine Querknickstelle eine sechste Klappe (12) gelenkig verbunden ist, die gegen die Innenfläche des Panels (1) anliegt, das dem Panel (9) gegenüberliegt.

3. Hülse nach Anspruch 2, **dadurch gekennzeichnet, dass** eine Querfaltlinie die sechste Klappe (12) in zwei Klappen (12a, 12b) teilt.

4. Hülse nach Anspruch 3, **dadurch gekennzeichnet, dass** eine erste Schnittlinie (13), die senkrecht zu der Faltlinie ist, die die Klappe (12) in zwei Abschnitte (12a, 12b) unterteilt, zwischen dieser Faltlinie und derjenigen angeordnet ist, durch die die sechste Klappe (12) gelenkig mit der dritten Klappe (11) verbunden ist, wobei letztere in ihrem Mittelabschnitt auch eine zweite Schnittlinie (14) aufweist, deren Enden durch schräg angeordnete Knickstellen mit dem gegenüberliegenden Ende der ersten Linie (13) verbunden sind, so dass sich der entsprechende Abschnitt (12a), indem er sich verformt, an Gegenstandskörper mit unterschiedlichem Durchmesser anpassen kann.

5. Hülse nach einem der Ansprüche 1 bis 4, **dadurch gekennzeichnet, dass** die fünfte Klappe (17), die an diejenige (15) angrenzt, die eine Aussparung (16) aufweist, in die der Hals einer Flasche eingeführt werden kann, in der Stellung, in der sie gegen die Fläche des Panels (1) anliegt, das dem Panel (9) gegenüberliegt, durch eine Zunge (18) verriegelt ist, die von diesem Panel (1) aus, gegen das die Klappe (17) in Anschlag kommt, zum Inneren der Hülse hin vorspringt.

6. Hülse nach einem der Ansprüche 1 bis 5, **dadurch gekennzeichnet, dass** Schnittlinien (24) von der Aussparung (16) ausgehend in dem Panel (15) gebildet sind und von diesem aus divergieren, um es der Aussparung (16) zu ermöglichen, sich an Flaschenhälse mit unterschiedlichen Durchmessern anzupassen.

7. Hülse nach einem der Ansprüche 1 bis 6, **dadurch gekennzeichnet, dass** eine Querfaltlinie (26) in der fünften Klappe (17) einen Endabschnitt begrenzt, dessen Abmessungen im Wesentlichen gleich denen des Innenabschnitts der Hülse sind und der daran angepasst ist, senkrecht zu dem Abschnitt der fünften Klappe (17) aufgerichtet zu werden, um das entsprechende Ende der Hülse zu verschließen.

8. Hülse nach einem der Ansprüche 1 bis 7, **dadurch gekennzeichnet, dass** ein Verriegelungselement, insbesondere eine Zunge (21), in dem Panel (1) ausgeschnitten ist, gegen dessen Innenfläche das fünfte Panel (9) anliegt, und über eine Faltlinie, die parallel zu denjenigen ist, über die die Panele (1) gelenkig miteinander verbunden sind, gelenkig mit diesem Panel verbunden ist, so dass es durch eine Aussparung (22), die in dem fünften Panel gebildet ist, zum Inneren der Hülse hin gefaltet werden und durch Verformung in eine Aussparung (23) mit kleineren Abmessungen eingreifen kann, die in dem an das fünfte Panel angrenzenden Panel (1) ausgebildet ist, nach zum Äußeren der Hülse hin vorzuspringen und daraufhin aufgrund der Elastizität des halbsteifem Materials seine anfängliche Form wieder anzunehmen, um so die Hülse in der zusammengebauten Stellung zu verriegeln.

9. Hülse nach einem der Ansprüche 1 bis 8, **dadurch gekennzeichnet, dass** ein Verriegelungselement (30) über eine Faltlinie gelenkig mit zwei benachbarten zweiten Klappen (6) verbunden ist, wobei das Verriegelungselement (30) ein Ende aufweist, das zwischen den zwei benachbarten ersten Klappen (3) angeordnet ist, die an diese Klappen (6) angrenzen, und zu einer Aussparung (8) hin gerichtet ist, die diese Klappen (3) voneinander trennt und sich zwischen den an diese angrenzenden Panelen (1) fortsetzt, wobei dieses Ende des Verriegelungselements (6) eine solche Form und solche Abmessungen aufweist, dass es durch Verformung beim Falten der ersten und zweiten Klappen (3, 6) in die Aussparung (8) eingreifen kann, zu der hin es gerichtet ist, um auf der anderen Seite der entsprechenden Panele vorzuspringen und daraufhin aufgrund der Elastizität des halbsteifem Materials seine anfängliche Form wieder anzunehmen, um so die ersten und zweiten Klappen (3, 6) in der geklappten Stellung zu verriegeln.

10. Vorgeschnittener und gefalzter Zuschnitt aus halbsteifem Material wie Pappe oder Wellpappe zur Verwirklichung einer Hülse gemäß Anspruch 1, wobei
der Zuschnitt vier im Wesentlichen rechteckige Panele (1) enthält, die über parallele Knickstellen (2) an ihren Längsrändern gelenkig miteinander verbunden sind und von denen jedes an jedem ihrer Enden eine erste Klappe (3), die über zumindest eine Querknickstelle, die senkrecht vorigen ist, gelenkig mit dem entsprechenden Panel (1) verbunden ist, und vorzugsweise eine zweite Klappe (6) enthält, die über zumindest eine Querknickstelle gelenkig mit jeder Klappe (3) verbunden ist, wobei die Knickstellen (4a), über die die Klappen (3) gelenkig mit den entsprechenden Panelen verbunden sind, gegenseitig in ihrer Verlängerung liegen, während die Knickstellen, über die die zweiten Klappen (6) gelenkig mit den ersten Klappen (3) verbunden sind, ebenfalls gegenseitig in ihrer Verlängerung liegen
wobei der Zuschnitt **dadurch gekennzeichnet ist, dass**
ein fünftes Panel (9) über eine Faltlinie, die parallel zu den Knickstellen (2) ist, gelenkig mit einem benachbarten Panel (1) verbunden ist,
wobei das fünfte Panel (9) an einem Ende eine dritte Klappe (11) aufweist, die über eine Querknickstelle gelenkig mit ihm verbunden ist, während an dem anderen Ende des fünften Panels (9) vierte Klappe (15), in der eine Aussparung (16) ausgebildet ist, über eine Querknickstelle gelenkig mit dem Panel (9) verbunden ist und eine fünfte Klappe (17) ebenfalls über eine Querknickstelle gelenkig mit der vierten Klappe (15) verbunden ist.

11. Zuschnitt nach Anspruch 10, **dadurch gekennzeichnet, dass**
in dem Panel (1), das eine freie Längsseite aufweist, ein Verriegelungselement, insbesondere eine Zunge (21), ausgeschnitten ist, die über eine Knickstelle, die parallel zu denjenigen ist, über die die Panele (1) gelenkig miteinander verbunden sind, gelenkig mit diesem Panel verbunden ist, während in dem fünften Panel (9) an einer entsprechenden Stelle eine Aussparung (22) gebildet ist, deren Abmessungen das Hindurchtreten dieses Verriegelungselements ermöglichen, und dass
in dem Panel (1), das an das fünfte Panel (9) angrenzt, ebenfalls an einer entsprechenden Stelle eine Aussparung (23) gebildet ist mit solchen Abmessungen, dass das Verriegelungselement gefaltet oder verformt werden muss, um darin einzugreifen.

12. Zuschnitt nach Anspruch 10 oder 11, **dadurch gekennzeichnet, dass** ein Verriegelungselement (30), das über eine Faltlinie gelenkig mit zwei benachbarten zweiten Klappen (6) verbunden ist, ein Ende aufweist, das zwischen den zwei benachbarten ersten Klappen (3) angeordnet ist, die an diese Klappen (6) angrenzen, und zu einer Aussparung (8) hin gerichtet ist, die diese ersten Klappen (3) voneinander trennt und sich zwischen den an diese angrenzenden Panelen (1) fortsetzt, wobei Form und Abmessungen des Endes des Verriegelungselements (6) so sind, dass dieses Ende beim Falten der ersten und zweiten Klappen (3, 6) nur durch temporäre Verformung in die entsprechende Aussparung (8) eingreifen kann.
